# EUROPÄISCHE PATENTSCHRIFT

(11) **EP 1 902 248 B1**
(45) Veröffentlichungstag und Bekanntmachung des Hinweises auf die Patenterteilung: **25.03.2009**
(21) Anmeldenummer: 06762570.7
(22) Anmeldetag: 13.07.2006
(51) Int. Cl.: F21V 15/04, H01R 13/10

(54) **LAMPENGEHÄUSE, INSBESONDERE SCHEINWERFERGEHÄUSE**
LAMP HOUSING, PARTICULARLY PROJECTOR HOUSING
BOITIER DE LAMPE, EN PARTICULIER BOITIER DE PROJECTEUR

(30) Priorität: 13.07.2005 DE 202005011416 U
(43) Veröffentlichungstag der Anmeldung: 26.03.2008
(73) Patentinhaber: Arnold & Richter Cine Technik GmbH & Co. Betriebs KG, 80799 München (DE)
(72) Erfinder: HUNDHAMMER, Anton, 83139 Söchtenau (DE); STEGMAIER, Klaus-Dieter, 94234 Viechtach (DE)
(74) Vertreter: Ninnemann, Detlef
(86) Internationale Anmeldenummer: PCT/EP2006/006876
(87) Internationale Veröffentlichungsnummer: WO 2007/006578

(56) Entgegenhaltungen:
- DE-A1- 19 816 364
- US-A- 4 540 227

## Beschreibung

Die Erfindung bezieht sich auf ein Lampengehäuse, insbesondere ein Scheinwerfergehäuse, gemäß dem Oberbegriff des Anspruchs 1.

Aus der DE 198 16 364 C2 ist ein Lampengehäuse bekannt, das zur Aufnahme eines Leuchtkörpers, einer transparenten Abdeckscheibe in Form einer Schutzscheibe oder einer Linsenscheibe und eines Reflektors dient. Als Leuchtkörper werden Brenner oder Lampen, vorzugsweise einseitig gesockelte Entladungslampen, in vertikaler oder horizontaler Einbaulage, das heißt jeweils senkrecht zur optischen Achse, oder in axialer Einbaulage, das heißt in der optischen Achse, eingesetzt.

Die Lampen weisen einen gasgefüllten Glaskörper mit darin angeordneten Elektroden, einen Lampensockel, durch den die Zuleitungen zu den Elektroden geführt sind, und zwei oder mehr Kontaktstifte auf, die an dem dem Glaskörper entgegengesetzten Ende des Lampensockels angeordnet sind. Die Kontaktstifte werden zur Verbindung mit einer Spannungsquelle in die Steckbuchsen einer mit dem Lampengehäuse verbundenen Lampenfassung eingefügt, wobei eine enge Passung zwischen den Steckbuchsen und den Kontaktstiften für die zu übertragenden hohen Stromstärken des Lampenstromes notwendig ist.

Gleichzeitig dienen die Kontaktstifte beispielsweise von einseitig gesockelten Entladungslampen als Befestigungsmittel für die Entladungslampe. Da mit wachsenden Lampenleistungen auch die Baugröße der Entladungslampen und insbesondere die Baulänge des Glaskörpers und des Lampensockels zunimmt, weisen die Lampen bei größeren Lampenleistungen eine solche Baugröße auf, dass insbesondere bei einer horizontalen Einbaulage der Entladungslampen erhebliche Kräfte auf die zusätzlich zur Stromzufuhr auch als Befestigungskontakte wirkenden Kontaktstifte ausgeübt werden.

Diese Kräfte führen zu einer Verschlechterung des Kontaktes zwischen den Kontaktstiften und den Steckbuchsen der Lampenfassung, was mit einem erhöhten Übergangswiderstand bei der Übertragung des Lampenstromes, einer Verlagerung der Lampe aus dem Brennpunkt des Reflektors und dadurch bedingt einer verringerten Lichtausbeute sowie mit einer Übertragung der Kräfte in das Lampeninnere verbunden ist, was zu unzulässigen Spannungen und schließlich zum Ausfall der Lampe führen kann.

Die Nachteile der ausschließlichen Lagerung der Lampe über die Kontaktstifte wirken sich jedoch nicht nur im statischen Bereich über die Baugröße der Lampe aus, sondern insbesondere auch im dynamischen Bereich beim Transport eines Scheinwerfers bzw. dessen Betrieb mit ruckartigen Schwenkbewegungen, Stößen auf das Lampengehäuse und dergleichen.

Um ein Lampengehäuse für Lampen mit unterschiedlichen Lampensockeldurchmessern ohne Austausch einer Aufnahmeeinrichtung einsetzen und die Kontaktstifte der Lampen ausschließlich zur Übertragung des Lampenstromes nutzen zu können, besteht bei dem aus der DE 198 16 364 C2 bekannten Lampengehäuse die Aufnahmeeinrichtung aus Klemmbacken, die den Lampensockel umgreifen und mittels der Verstelleinrichtung in eine Öffnungsposition, in der der Lampensockel freigegeben wird, und in eine Verriegelungsposition, in der der Lampensockel fixiert wird, verstellbar sind. Die Verstelleinrichtung besteht aus einer Klinke mit zwei geometrisch gleichartig ausgebildeten Schrägflächen, die an der oberen und unteren Klemmbacke derart anliegen, dass bei einer Verstellung der Klinke die Klemmbacken radial gespreizt werden.

Aufgabe der vorliegenden Erfindung ist es, ein Lampengehäuse der eingangs genannten Art anzugeben, das die Aufnahme von Lampen mit in einem großen Bereich unterschiedlichen Lampensockeldurchmessern sowie einen mit einfachen Mitteln veränderbaren Bereich für unterschiedliche Lampensockeldurchmesser ermöglicht, dass eine definierte Klemmkraft auf den Lampensockel ausübt, kompakt gebaut ist, eine mechanische Belastung der Kontaktstifte der Lampe verhindert, bei dem die Lampen selbsttätig zentriert werden und das eine einfache Betätigung beim Lampenwechsel gewährleistet.

Diese Aufgabe wird erfindungsgemäß durch die Merkmale des Anspruchs 1 gelöst.

Die erfindungsgemäße Lösung ermöglicht den Einsatz von Lampen mit in einem großen Bereich unterschiedlichen Lampensockeldurchmessern ohne einen Austausch einer Aufnahmeeinrichtung sowie den Ausgleich von Nennmaßabweichungen. Dadurch sind die Lampen stets in der Lampenachse optimal zentriert, wodurch eine maximale Lichtausbeute sichergestellt ist. Gleichzeitig wird sichergestellt, dass die Kontaktstifte der Lampe ausschließlich zur Übertragung des Lampenstromes dienen, ohne eine Halte- und/oder Befestigungsfunktion für die Lampe auszuüben. Durch das Einwirken der Verstelleinrichtung auf die Hebelarme der Klemmbacken kann der Bereich der von der Aufnahmeeinrichtung aufzunehmenden Lampen mit einfachen Mitteln eingestellt und verändert werden, so dass ein einfacher Lampenwechsel gewährleistet ist.

Durch die Anordnung eines Verstellgliedes mit in Bezug auf die Verstellachse diametral zueinander angeordneten Teilen wird eine durch den Abstand der Teile definierte Klemmkraft erzeugt. Da das Verstellglied um die Verstellachse drehbar ist, kann das Lampengehäuse sehr kompakt gebaut und daher Platz sparend eingesetzt werden.

Die Trennung von Verstellglied und Verstellachse ermöglicht zudem eine einfache Festlegung des Bereichs der von der Aufnahmeeinrichtung aufzunehmenden unterschiedlichen Lampendurchmesser.

Vorzugsweise ist die Verstellachse mit dem Verstellglied und einem Betätigungsglied für die Verstelleinrichtung zum Öffnen oder Schließen der Klemmbacken verbunden und erstreckt sich senkrecht zur Längserstreckung der Hebelarme.

Durch die Verbindung der Verstellachse mit dem Verstellglied und einem Betätigungsglied ist einerseits eine einfache Betätigung von der Seite des Lampengehäuses mit geringem Kraftaufwand bei optimaler Erkennbarkeit des Klemmbereichs bei einem Lampenwechsel gewährleistet und andererseits durch die unmittelbare Verbindung des Verstellgliedes mit der Verstellachse ein besonders kompakter Aufbau möglich.

Die Verstelleinrichtung drückt vorzugsweise die in die Verriegelungsposition der Klemmbacken vorgespannten Hebelarme gegen die Vorspannung auseinander und führt diese in Richtung der Vorspannung zusammen, so dass eine definierte Klemmkraft den Lampensockel einklemmt. Alternativ kann durch eine geeignete Verbindung des Verstellgliedes mit den Hebelarmen beispielsweise in Form einer Kulissenführung die Drehbewegung des Verstellgliedes in eine Zangenbewegung der Hebelarme umgesetzt und gegebenenfalls zusätzlich noch ein Einrasten in der Verriegelungsstellung vorgesehen werden, so dass die Einklemmkraft nicht durch die Vorspannung der Hebelarme, sondern durch den kleinen Achsabstand des Verstellgliedes bestimmt wird.

In einer bevorzugten Ausführungsform der Erfindung besteht das Verstellglied aus mindestens einer auf die Hebelarme einwirkenden Kurvenscheibe, die mindestens zwei vorzugsweise senkrecht zueinander stehende Achsen unterschiedlicher Länge aufweist, vorzugsweise aus einer mittig zwischen den Hebelarmen gelagerten Ellipsoidscheibe, deren umlaufender Rand an mit den Hebelarmen verbundenen oder an diesen ausgebildeten Lagern abgestützt ist.

Diese Ausgestaltung des Verstellgliedes ermöglicht ein Öffnen und Schließen der Klemmbacken mit geringem Kraftaufwand sowie eine einfache Festlegung des Durchmesserbereiches für die aufzunehmenden Lampen durch die Geometrie der Kurven- bzw. Ellipsoidscheibe, so dass durch einfache Bemessung der Geometrie der Kurvenscheibe bzw. der großen und kleinen Achse der Ellipsoidscheibe der Klemmbereich der Aufnahmevorrichtung bestimmt werden kann.

Die Verstellachse kann wahlweise mittig oder außermittig mit der Kurven- oder Ellipsoidscheibe verbunden werden, so dass bei mittig zwischen den Hebelarmen verlaufender Verstellachse eine symmetrische Öffnung der Klemmbacken in Bezug auf die Symmetrieachse erfolgt, während bei außermittig zwischen den Hebelarmen verlaufender Verstellachse eine asymmetrische Öffnung der Klemmbacken erfolgt.

Vorzugsweise bestehen die Lager aus kreisscheibenförmigen Bronzelagern, die insbesondere drehbar an den Hebelarmen befestigt sind.

Die Ausbildung der Lager als kreisscheibenförmige Bronzelager und deren drehbare Befestigung an den Hebelarmen stellt eine geringe Reibungskraft zum leichten Öffnen und Schließen der Klemmbacken, einen geringen Verschleiß und eine hohe Wärmebeständigkeit sicher.

Eine alternative Ausführungsform des Verstellgliedes besteht aus einem auf die Hebelarme einwirkenden, um die Verstellachse drehbaren Rollenlager, das vorzugsweise mindestens zwei zueinander beabstandete Lagerollen aufweist, die an der Peripherie eines um die Verstellachse drehbaren Rollenträgers angeordnet und bei geöffneten oder geschlossenen Klemmbacken an den Unter- oder Oberseiten der Hebelarme oder an den Hebelarmen ausgebildeten bzw. mit diesen verbundenen Auflagern abgestützt sind Diese Ausführungsform des Verstellgliedes stellt eine kinematische Umkehr des als Kurven- oder Ellipsoidscheibe ausgebildeten Verstellgliedes dar, das an den mit den Hebelarmen verbundenen Stützlagern anliegt, und weist ein sich um die Verstellachse drehendes Lagerelement auf, während auf der Seite der Hebelarme eine glatte, starre Auflagefläche realisiert wird, die entweder aus einem ausgekanteten Blechwinkel der Hebelarme oder daraus besteht, dass das Lagerelement zwischen den Ober- und Unterseiten der Hebelarme läuft und sich an den Ober- und Unterseiten abstützt.

Das Rollenlager kann in einfachster Ausgestaltung zwei diametral zueinander an den Enden des um die Verstellachse drehbaren Rollenträgers angeordnete Lagerrollen aufweisen, die bei geöffneten Klemmbacken an den in Schließrichtung der Klemmbacken vorgespannten Hebelarmen anliegen.

In dieser Ausführungsform werden durch Verdrehen der Verstellachse die Lagerrollen zur Anlage an die Hebelarme gebracht und diese entgegen einer Federvorspannung zum Öffnen der Klemmbacken bewegt. Durch Verdrehen der Verstellachse um beispielsweise 90° werden die Hebelarme unter Einwirken der Federvorspannung zueinander bewegt und die Klemmbacken geschlossen. Da in der Öffnungsstellung der Klemmbacken eine labile Lage des Rollenlagers gegeben ist, ist entweder eine Einhandbedienung erforderlich, bei der die Verstellachse in der Öffnungsstellung der Klemmbacken gehalten wird, oder die Verstellachse ist mit einer entsprechenden Rastvorrichtung mit einer Öffnungs- und Schließstellung verbunden.

In einer alternativen Ausführungsform besteht das Rollenlager aus zwei sich senkrecht kreuzenden Tragarmen unterschiedlicher Länge besteht, deren Kreuzungspunkt mit der Verstellachse verbunden ist, wobei die an den Enden des längeren Tragarms angeordneten Lagerrollen die Hebelarme zum Öffnen der Klemmbacken auseinander drücken und die an den Enden des kürzeren Tragarms angeordneten Lagerrollen bei geschlossenen Klemmbacken an den Hebelarmen anliegen.

In dieser Ausführungsform nimmt das Rollenlager zwei definierte Zustände ein, in denen jeweils zwei einander gegenüberliegende Lagerrollen an den Hebelarmen anliegen. Auch in dieser Ausführungsform kann zur Sicherung der jeweiligen Stellung die Verstellachse mit einer Rast- oder Verriegelungsvorrichtung in einer Öffnungs- und Schließstellung verbunden werden.

Eine weitere Alternative des Rollenlagers besteht aus einem als gleichschenkliges Dreieck ausgebildeten Rollenträger, an dessen Ecken die Lagerrollen angeordnet sind. In der Schließstellung der Klemmbacken liegen sämtliche drei Lagerrollen an den Hebelarmen an, während in der Öffnungsstellung zwei die Grundseite des gleichschenkligen Dreiecks bildenden Lagerrollen an den Hebelarmen anliegen.

Vorzugsweise weist das Betätigungsglied für die Verstelleinrichtung zum Öffnen oder Schließen der Klemmbacken einen an der Außenseite des Lampengehäuses angeordneten Verstellhebel oder Verstellknauf auf, so dass mit der einen Hand die Klemmbacken zur Freigabe der auszuwechselnden Lampe in die Öffnungsstellung ggf. gegen eine in Schließrichtung der Klemmbacken wirkende Federvorspannung bringbar, mit der anderen Hand die Lampe von der Lampenfassung abziehbar, eine Ersatzlampe in die Lampenfassung einsetzbar und durch Verstellen des Verstellhebels oder Verstellknaufs bzw. durch Freigabe des Verstellhebels oder Verstellknaufs bei in Schließrichtung federbelasteten Klemmbacken die Ersatzlampe von der Aufnahmeeinrichtung aufgenommen wird.

Das Betätigungsglied kann wahlweise mit einem an der Außenseite des Lampengehäuses, in einer Vertiefung des Lampengehäuses oder innerhalb des Lampengehäuses angeordneten und mit einer Klappe abgedeckten Verstellhebel oder Verstellknauf zur einfachen Betätigung der Verstelleinrichtung verbunden werden.

In einer Ausgestaltung der erfindungsgemäßen Lösung ist die Verstellachse oder das Betätigungsglied mit einer die Öffnungs- oder Schließstellung der Klemmbacken sichernden Rast- oder Verriegelungseinrichtung verbunden, so dass die jeweilige Stellung der Klemmbacken erkennbar ist und insbesondere in der Öffnungsstellung der Klemmbacken eine sichere Lage der Verriegelungseinrichtung gewährleistet ist.

In einer bevorzugten Ausführungsform der Erfindung sind die Hebelarme an beiden Seiten der Lampenfassung angeordnet und an deren vorderen Enden mit einer ersten und zweiten Klemmbacke verbunden, wobei zwischen den beiden, auf jeder Seite der Lampenfassung angeordneten Hebelarmen eine Kurven- oder Ellipsoidscheibe vorgesehen ist, die vorzugsweise mit der durch die Lampenfassung geführten Verstellachse verbunden sind.

Durch die beidseitige Anordnung von Kurven- oder Ellipsoidscheiben wird die Öffnungs- und Schließbewegung auf beide Hebelarme der jeweils oberen und unteren Klemmbacke übertragen, so dass eine einfache und sichere Betätigung ohne Verkanten sowie ein leichtes, sicheres Zentrieren gewährleistet sind.

Zum Vorspannen der Klemmbacken in deren Schließstellung dienen insbesondere Zug- und/oder Druckfedern, wobei entweder die oberen und unteren Hebelarme über Zugfedern miteinander verspannt sind, die im Bereich der Klemmbacken zwischen den oberen und unteren Hebelarmen angeordnet sind, oder die obere und untere Klemmbacke und/oder die oberen und unteren Hebelarme über Druckfedern mit dem Lampengehäuse oder dem mit dem Lampengehäuse verbundenen Fassungsträger verbunden sind.

Weiterhin können die oberen und unteren Hebelarme an ihren den Klemmbacken entgegen gesetzten Enden an quer zur Längserstreckung der Hebelarme geführten und am Lampengehäuse oder dem mit dem Lampengehäuse verbundenen Fassungsträger abgestützten Lagerstangen gelagert werden.

Durch die Verbindung des Betätigungsgliedes mit einer Einrichtung zum Öffnen und Schließen der Steckbuchsenkontakte der Lampenfassung kann mit dem Betätigungsglied in Doppelfunktion eine Freigabe der Kontaktsstifte und des Lampensockels der Lampe mit der gleichzeitigen Freigabe und Arretierung der Lampe durch die Klemmbacken kombiniert werden.

Durch die vieleckförmige Ausbildung der Klemmbacken mit einem vorzugsweise trapezförmigen Ausschnitt aus einer rechteckförmigen Fläche ist ein einfaches Zentrieren der Lampen innerhalb der Aufnahmeeinrichtung unabhängig vom Lampendurchmesser sichergestellt.

Nach einem weiteren Merkmal der Erfindung sind die Klemmbacken in Gravitationsrichtung nach oben und unten auseinander spreizbar, so dass bei einem Lampenwechsel stets eine Abstützung des Lampensockels durch die jeweils untere Klemmbacke gewährleistet ist. Dabei ist die Geometrie der Klemmbacken so beschaffen, dass ein Wegeausgleich zwischen der oberen und unteren Klemmbacke hergestellt wird, um das durch das Gewicht der Lampe und deren Hebelwirkung infolge des lang gestreckten Glaskörpers bedingte Ausweichen der Lampe nach unten auszugleichen.

Eine weitere Ausgestaltung der erfindungsgemäßen Lösung ist dadurch gekennzeichnet, dass die Klemmbacken axial zueinander beabstandet den Lampensockel aufnehmen und die Lampenfassung frei beweglich am Lampengehäuse abgestützt ist.

Die Anordnung mehrerer Klemmbacken in axialer Richtung des Lampensockels ermöglicht eine gleichmäßige Abstützung und Halterung der Lampe und gewährleistet, dass die in den Steckbuchsen der Lampenfassung aufgenommenen Kontaktstifte frei von jeglichen Lagerungskräften sind. Durch die frei bewegliche Abstützung der Lampenfassung am Lampengehäuse nach Art einer "schwimmenden Lagerung" wird gewährleistet, dass keine Stoßkräfte auf den Glaskörper der Lampe übertragen und ein Bewegungsausgleich gewährleistet ist.

Nach einem weiteren Merkmal der Erfindung ist die Lampenfassung federelastisch mit dem Fassungsträger verbunden, so dass mit einfachen Mitteln eine wirksame federelastische Abstützung am Lampengehäuse gewährleistet und damit die Lampe wirksam vor Erschütterungen bzw. plötzlichen Richtungswechseln des Lampengehäuses auch bei großer Baulänge der Lampe geschützt ist.

Anhand eines in der Zeichnung dargestellten Ausführungsbeispieles soll der der Erfindung zugrunde liegende Gedanke näher erläutert werden. Es zeigen:
- Fig. 1: eine perspektivische Darstellung einer Aufnahmevorrichtung für eine Lampe mit einem Fassungsträger, einer Lampenfassung, verstellbaren Klemmbacken zur Aufnahme eines Lampensockels und einer Verstell- einrichtung für die Klemmbacken;
- Fig. 2: eine Vorderansicht der Klemmbacken, Lampenfassung und Verstellein- richtung gemäß Fig. 1;
- Fig. 3: eine vergrößerte, perspektivische Detailansicht der Verstelleinrichtung mit einem als Ellipsoidscheibe ausgebildeten Verstellglied;
- Fig. 4 und 5: eine schematische Darstellung eines als Rollenlager mit vier Lagerrollen ausgebildeten Verstellgliedes in einer Öffnung- und Schließstellung und
- Fig. 6 und 7: eine schematische Darstellung eines Rollenlagers mit drei an den Ecken eines dreieckförmigen Rollenträgers angeordneten Lagerrollen in einer Öffnungs- und Schließstellung.

Fig. 1 zeigt in einer perspektivischen Ansicht einen über ein federelastisches Lager mit dem einem nicht näher dargestellten Lampengehäuse für einen Scheinwerfer verbundenen Fassungsträger 1, der eine Lampenfassung 2 mit Steckbuchsen 7, 8 zur Stromzufuhr aufnimmt, in die die Kontaktstifte einer Lampe oder eines Brenners, insbesondere einer Entladungslampe, eingesetzt werden.

Die nicht näher dargestellte Lampe weist einen länglichen, gasgefüllten Glaskörper, einen Lampensockel und die Kontaktstifte zur Verbindung mit den Steckbuchsen 8, 9 der Lampenfassung 2 auf. Auf Grund der Länge des Glaskörpers sowie dessen Gewicht und des Gewichts des Lampensockels der Lampe wirken ohne eine zusätzliche Aufnahmevorrichtung auf die Kontaktstifte der Lampe, über die die Lampe mit der Lampenfassung 2 und damit über den Fassungsträger 1 mit dem Lampengehäuse verbunden ist, erhebliche Kräfte, insbesondere dynamische Kräfte bei plötzlichem Richtungswechsel des Lampengehäuses oder auf das Lampengehäuse bzw. den Scheinwerfer einwirkenden Stößen und dergleichen, ein. Da diese Kräfte sowohl in das Lampeninnere übertragen werden und dort zu unzulässigen Spannungen und einen Ausfall der Lampe führen können, als auch den elektrischen Kontakt zwischen den Kontaktstiften und den Steckbuchsen 8, 9 beeinträchtigen, wird die Lampenleistung herabgesetzt und es besteht die Gefahr eines frühzeitigen Ausfalls der Lampe.

Zur Reduktion bzw. Beseitigung der auf die Kontaktstifte einwirkenden Kräfte sowie zur verbesserten Halterung und Klemmung der Lampe ist eine Aufnahmevorrichtung in Form zweier Klemmbacken 3, 4 vorgesehen, die den Lampensockel axial zueinander beabstahdet umfassen und kraft- und/oder formschlüssig einklemmen.

Die obere Klemmbacke 3 und die untere Klemmbacke 4 sind jeweils mit zwei Hebelarmen 31, 32 bzw. 41, 42 verbunden, die an ihren den Klemmbacken 3, 4 entgegengesetzten Enden über Querstege 33, 43 miteinander verbunden sind und flächig an der Lampenfassung 2 anliegen. Parallel zu den Querstegen 33, 43 sind Verbindungsstangen 36, 46 zwischen den Hebelarmen 31, 32 bzw. 41, 42 der oberen und unteren Klemmbacke 3, 4 vorgesehen, die über federelastische Abstützungen mit dem Fassungsträger 1 verbunden sind.

Durch die federnde Lagerung der Hebelarme 31, 32 bzw. 41, 42 und damit der Klemmbacken 3, 4 wird bei einer beispielsweise durch Stöße hervorgerufenen Lampenbewegung die Aufnahmevorrichtung in der gleichen Ebene mitbewegt, so dass die Kontaktstifte der Lampe frei von Spannungen bleiben. Durch eine ebenfalls elastische Abstützung der Lampenfassung 2 über eine Federlagerung gegenüber dem Fassungsträger 1 wird sichergestellt, dass keine Kräfte auf die Kontaktstifte der Lampe übertragen werden, so dass die Kontaktstifte zur ausschließlichen Übertragung der elektrischen Leistung dienen.

Die obere und untere Klemmbacke 3, 4 weisen einen trapezförmigen Ausschnitt auf, so dass im Einklemmzustand der Lampe die einzelnen Seiten der trapezförmigen Ausschnitte mit Punktberührung am üblicherweise zylinderförmigen Lampensockel anliegen.

Zum Verstellen der Klemmbacken 3, 4 von einer Öffnungsstellung, in der der Lampensockel zur Entnahme der Lampe freigegeben wird, in eine Schließ- oder Verriegelungsstellung, in der die Klemmbacken 3, 4 den Lampensockel einspannen und die Lampe in ihrer Lage fixieren, dient eine Verstelleinrichtung 5 mit einem auf die Hebelarme 31, 32, bzw. 41, 42 einwirkenden Verstellglied 51, 52 und einer mit einem Betätigungsglied verbundenen Verstellachse 7 zur manuellen Betätigung der Verstelleinrichtung 5.

Das Verstellglied besteht - wie insbesondere der Vorderansicht gemäß Fig. 2 zu entnehmen ist - aus beidseitig der Hebelarme 31, 32, bzw. 41, 42 angeordneten Ellipsoidscheiben 51, 52, deren umlaufender Rand mit Bronzelagern 34, 35 bzw. 44, 45 zusammenwirkt. Befindet sich die große Achse der Ellipsoidscheibe 51, 52 zwischen den beiden Bronzelagern 34, 44 bzw. 35, 45, so werden die Hebelarme 31, 32 bzw. 41, 42 und damit die obere und untere Klemmbacke 3, 4 zur Entnahme bzw. zum Austausch der Lampe in der Öffnungsstellung auseinander bewegt. Befindet sich dagegen die kleine Achse der Ellipsoidscheibe 51, 52 zwischen den beiden Bronzelagern 34, 44 bzw. 35, 45, so werden die Hebelarme 31, 32 bzw. 41, 42 und damit die obere und untere Klemmbacke 3, 4 zur kraft- und formschlüssig Anlage am Lampensockel in der Schließ- oder Verriegelungsstellung zusammengeführt.

Das Betätigungsglied besteht aus einer durch den Mittelpunkt der Ellipsoidscheiben 51, 52 sowie durch die Lampenfassung 2 geführten Verstellachse 7, die in nicht näher dargestellter Weise außerhalb des Scheinwerfergehäuses mit einem Verstellhebel oder einem Verstellknauf zur manuellen Betätigung der Verstelleinrichtung verbunden ist.

In den Fig. 1 bis 3 nimmt das Verstellglied in Form der Ellipsoidscheibe 51, 52 eine Stellung ein, in der sich die große Ellipsenachse zwischen den Bronzelagern 34, 44 bzw. 35, 45 befindet und damit die Hebelarme 31, 32 bzw. 41, 42 und die obere und untere Klemmbacke 3, 4 in die Öffnungsstellung der Aufnahmevorrichtung auseinanderdrückt. Bei einer Drehung der Verstellachse 6 um 90° befindet sich die kleine Ellipsenachse der Ellipsoidscheiben 51, 52 zwischen den Bronzelagern 34, 44 bzw. 35, 45, so dass die Hebelarme 31, 41 bzw. 32, 42 zusammengeführt und somit die Klemmbacken 3, 4 in ihrer Schließ- oder Verriegelungsstellung kraft- und formschlüssig an den Lampensockel einer Lampe angelegt werden.

Der vergrößerten Detailansicht gemäß Fig. 3 ist zu entnehmen, dass die Bronzelager 34, 44 über ein Schraublager drehbeweglich an den Hebelarmen 31, 41 befestigt sind, so dass beim Drehen der Ellipsoidscheibe 51 die Bronzelager 34, 44 an der Außenfläche der Ellipsoidscheibe 51 entlang gleiten können, wodurch die Gleitreibung beim Verstellen der Verstelleinrichtung vermindert wird. Weiterhin ermöglicht diese einfache Befestigungsart einen leichten Austausch der Bronzelager 34, 44.

Zur Federvorspannung der Hebelarme 31, 32 bzw. 41, 42 und damit der Klemmbacken 3, 4 vorzugsweise in die Schließ- oder Verriegelungsstellung der Klemmbacken 3, 4 dienen gemäß Fig. 2 Federeinhängungen 37, 38 bzw. 47, 48 am Außenrand der Klemmbacken 3, 4, die beispielsweise über Zugfedern miteinander und/oder über Druckfedern mit dem umgebenden Lampengehäuse verbunden sind.

Zusätzlich oder alternativ können die quer zwischen den Hebelarmen 31, 32 der oberen Klemmbacke 3 und den Hebelarmen 41, 42 der unteren Klemmbacke 4 verlaufenden Querstangen 36, 46 über Druckfedern miteinander bzw. über Zugfedern mit dem umgebenden Lampengehäuse verbunden werden, so dass eine entsprechende Vorspannung der Aufnahmevorrichtung in die Schließ- oder Verriegelungsstellung der Klemmbacken 3, 4 bewirkt wird.

Zur seitlichen Fixierung der Verstellachse 7 dienen gemäß Fig. 2 Lagerscheiben 11, 12, die beispielsweise in Kühlblechen im Innern eines Scheinwerfers oder in entsprechenden Lageraufnahmen des Lampengehäuses abgestützt werden.

Der Vorderansicht gemäß Fig. 2 ist zu entnehmen, dass die Steckbuchsen 8, 9 zur Aufnahme der Kontaktstifte der Lampe für die Stromzufuhr als Doppelsockel bzw. Doppel-Steckbuchsen ausgebildet sind und sich dadurch für Lampen mit unterschiedlicher Lampenleistung eignen. So können die Kontaktstifte einer 12 kW-Entladungslampe in die einen geringeren Abstand zueinander aufweisenden Steckbuchsenkontakte 81, 11 der Doppelsockel 8, 9 eingesetzt werden, während die Kontaktstifte einer 18 kW-Entladungslampe in die weiter voneinander entfernten Steckbuchsenkontakte 82, 92 der Doppelsockel 8, 9 eingefügt werden.

In den Fig. 4 und 5 bzw. 6 und 7 sind alternative Verstelleinrichtungen zum Öffnen und Schließen der Klemmbacken 3, 4 dargestellt, bei denen in kinematischer Umkehr zu der vorstehend beschriebenen Verstelleinrichtung mit einer Kurven- bzw. Ellipsoidscheibe als Verstellglied und drehbeweglichen Stützlagern an den Hebelarmen ein Rollenlager 6 vorgesehen ist, das drehbewegliche Lagerrollen 61 bis 64 aufweist, die über einen Rollenträger 65, 66 bzw. 67 mit der Verstellachse 7 verbunden und um diese drehbar angeordnet sind, während die Abstützung des Rollenlagers 6 an einer glatten, starren Auflagefläche 39, 49 der Hebelarme 31, 32 bzw. 41, 42 erfolgt. Die Auflagefläche 39, 49 der Hebelarme 31, 32 bzw. 41, 42 kann durch einen ausgekanteten Blechwinkel der Hebelarme 31, 32 bzw. 41, 42 realisiert werden oder in der Weise, dass die Lagerrollen 61 bis 64 an der Unterkante des oberen Hebelarms 31, 32 bzw. an der Oberkante des unteren Hebelarms 41, 42 anliegen. Eine stabile Anlage ist unter anderem dadurch gewährleistet, dass die Breite der Lagerrollen 61 bis 64 größer ist als die Dicke der Hebelarme 31, 32 bzw. 41, 42.

Bei der in Fig. 4 dargestellten Ausführungsform des Verstellgliedes besteht das Rollenlager 6 aus zwei sich senkrecht kreuzenden Tragarmen 65, 66, von denen der eine Tragarm 65 länger als der andere Tragarm 66 ist. Durch den Kreuzungspunkt der Tragarme 65, 66 verläuft die Verstellachse 7, so dass das Rollenlager 6 um die Verstellachse 7 drehbar ist. In der in Fig. 4 dargestellten Stellung des Rollenlagers 6 befinden sich die an den Enden des kurzen Tragarms 66 angeordneten Lagerrollen 63, 64 in der Anlage an den Auflagern 39, 49 der Hebelarme 31, 32 bzw. 41, 42, in der die Klemmbacken 3, 4 geschlossen sind.

Durch Drehung des Rollenlagers 6 um 90° gelangen die an den Enden des langen Tragarms 65 angeordneten Lagerrollen 61, 62 in Anlage an das Auflager 39, 49 der Hebelarme 31, 32 bzw. 41, 42 und drücken die Hebelarme 31, 32 bzw. 41, 42 gegebenenfalls gegen eine Federvorspannung auseinander, und bringen die Klemmbacken 3, 4 in die Öffnungsstellung.

In einer vereinfachten Ausführung des in den Fig. 4 und 5 dargestellten Rollenlagers sind lediglich zwei an den Enden eines um die Verstellachse 7 drehbaren Tragarms vorgesehen, beispielsweise des Tragarms 65 angeordneten Lagerrollen 61, 62. In dieser Ausführungsform sind die Klemmbacken 3, 4 geöffnet, wenn der Tragarm 65 senkrecht zwischen den Hebelarmen 31 32 bzw. 41, 42 verläuft und die Lagerrollen 61, 62 an den Hebelarmen 31, 32 bzw. 41, 42 anliegen. In einer hiervon abweichenden Stellung bewirkt beispielsweise eine Federvorspannung der Hebelarme 31, 32 bzw. 41, 42 ein Schließen der Klemmbacken 3, 4, so dass der Tragarm 65 in eine entsprechende Winkelstellung gegenüber der Öffnungsstellung der Klemmbacken 3, 4 bewegt wird.

In den Fig. 6 und 7 ist eine weitere Alternative eines Verstellgliedes dargestellt, das aus an den Ecken eines als gleichschenklige Dreieckplatte ausgebildeten Rollenträgers 67 angeordneten Lagerrollen 61 bis 63 besteht. In der in Fig. 6 dargestellten Schließstellung der Klemmbacken 3, 4 befinden sich sämtliche drei Lagerrollen 61, 63 in Anlage an dem Auflager 39, 49 der Hebelarme. 31, 32 bzw. 41, 42, während in der in Fig. 7 dargestellten Öffnungsstellung der Klemmbacken 3, 4 die an der Grundseite des als gleichschenklige Dreieckplatte ausgebildeten Rollenträgers 67 angeordneten Lagerrollen 62, 63 an den Auflagern 39, 49 der Hebelarmen 31, 32 bzw. 41, 42 anliegen. Durch Drehen der dreieckförmigen Trägerplatte 67 um die Verstellachse 7 kann jeweils die Öffnungs- oder Schließstellung der Klemmbacken 3, 4 eingestellt werden.

Da die Aufnahmevorrichtung mit den Klemmbacken 3, 4 und der Verstelleinrichtung mit den Ellipsoidscheiben 51, 52 und Bronzelagern 34, 44 bzw. 35, 45 bestimmt und geeignet sind, einen großen Durchmesserbereich von Lampensockeln für Entladungslampen aufzunehmen, ist somit das erfindungsgemäße Lampengehäuse zur Aufnahme von Lampen unterschiedlicher Leistung und unterschiedlicher Baugröße geeignet, ohne dass ein Wechsel des Fassungsträgers 1 bzw. der mit dem Fassungsträger 1 verbundenen Aufnahmevorrichtung erforderlich ist.

### Bezugszeichenliste

- 1: Fassungsträger
- 2: Lampenfassung
- 3: obere Klemmbacke
- 4: untere Klemmbacke
- 5: Verstellglied (Ellipsoidscheibe und Bronzelager)
- 6: Verstellglied (Rollenlager)
- 7: Verstellachse
- 8,9: Steckbuchsen
- 11, 12: Lagerscheiben
- 31, 32: Hebelarme
- 33: Quersteg
- 34, 35: Bronzelager
- 36: Verbindungsstange
- 37,38: Federeinhängungen
- 39, 49: Auflager
- 41, 42: Hebelarme
- 43: Quersteg
- 44, 45: Bronzelager
- 46: Verbindungsstange
- 47, 48: Federeinhängungen
- 51, 52: Ellipsoidscheiben
- 61-64: Lagerrollen
- 65 -67: Rollenträger
- 81, 82: Steckbuchsenkontakte
- 91, 92: Steckbuchsenkontakte

## Patentansprüche

1. Lampengehäuse, insbesondere Scheinwerfergehäuse, das eine Aufnahmevorrichtung für einen Brenner oder eine Lampe mit einem Glasgefäß, einem Lampensockel und Kontaktstiften zur Stromzufuhr, und eine Lampenfassung mit Steckbuchsen zur Verbindung mit den Kontaktstiften enthält, wobei die Aufnahmevorrichtung kraft- und/oder formschlüssig mit dem Lampensockel verbindbare Klemmbacken (3, 4) enthält, die den Lampensockel zumindest teilweise umgreifen, über Hebelarme an dem Lampengehäuse oder einem mit dem Lampengehäuse verbundenen, gehäusefesten Fassungsträger angelenkt sind und mittels einer Verstelleinrichtung verstellbar sind, die mit mindestens einem zwischen den Hebelarmen angeordneten Verstellglied, das die Hebelarme zum Öffnen der Klemmbacken in eine Öffnungsposition, in der der Lampensockel freigegeben wird, auseinander drückt und zum Schließen der Klemmbacken in eine Verriegelungsposition, in der der Lampensockel fixiert wird, zusammenführt,
**dadurch gekennzeichnet,**
**dass** das Verstellglied (5, 6) um eine Verstellachse (7) drehbar ist und mit unterschiedlich von der Verstellachse (7) beabstandeten und in Bezug auf die Verstellachse (7) diametral zueinander angeordneten Teilen an den Hebelarmen (31, 32; 41, 42) anliegt.

2. Lampengehäuse nach Anspruch 1, **dadurch gekennzeichnet, dass** die Verstellachse (7) mit dem Verstellglied (5, 6) und einem Betätigungsglied für die Verstelleinrichtung (5, 6, 7) zum Öffnen oder Schließen der Klemmbacken (3, 4) verbunden ist.

3. Lampengehäuse nach Anspruch 1 oder 2, **dadurch gekennzeichnet, dass** sich die Verstellachse (7) senkrecht zur Längserstreckung der Hebelarme (31, 32; 41, 42) erstreckt.

4. Lampengehäuse nach einem der vorangehenden Ansprüche, **dadurch gekennzeichnet, dass** die Verstelleinrichtung (5, 6, 7) die in die Verriegelungsposition der Klemmbacken (3, 4) vorgespannten Hebelarme (31, 32; 41, 42) gegen die Vorspannung auseinander drückt oder in Richtung der Vorspannung zusammenführt.

5. Lampengehäuse nach einem der vorangehenden Ansprüche, **dadurch gekennzeichnet, dass** das Verstellglied (5) aus mindestens einer Kurvenscheibe (51, 52) besteht, die mit ihrem peripheren Rand auf die Hebelarme (31, 32; 41, 42) einwirkt.

6. Lampengehäuse nach Anspruch 5, **dadurch gekennzeichnet, dass** die Kurvenscheibe (51, 52) mindestens zwei vorzugsweise senkrecht zueinander stehende Achsen unterschiedlicher Länge aufweist.

7. Lampengehäuse nach Anspruch 6, **dadurch gekennzeichnet, dass** die Kurvenscheibe aus einer vorzugsweise mittig zwischen den Hebelarmen (31, 32; 41, 42) gelagerten Ellipsoidscheibe (51, 52) besteht, deren umlaufender, peripherer Rand an mit den Hebelarmen (31, 32; 41, 42) verbundenen oder an diesen ausgebildeten Lagern ( 34, 35; 44, 45) abgestützt ist.

8. Lampengehäuse nach Anspruch 7, **dadurch gekennzeichnet, dass** die Lager aus kreisscheibenförmigen Bronzelagern (34, 35; 44, 45) bestehen.

9. Lampengehäuse nach Anspruch 8, **dadurch gekennzeichnet, dass** die kreisscheibenförmigen Bronzelager ( 34, 35; 44, 45) drehbar an den Hebelarmen (31, 32; 41, 42) befestigt sind.

10. Lampengehäuse nach einem der vorangehenden Ansprüche 5 bis 9, **dadurch gekennzeichnet, dass** die Verstellachse (7) durch die Mitte der Kurven- oder EIlipsoidscheibe (51, 52) verläuft.

11. Lampengehäuse nach einem der vorangehenden Ansprüche 5 bis 9, **dadurch gekennzeichnet, dass** die Verstellachse (7) außermittig durch die Kurven- oder Ellipsoidscheibe (51, 52) verläuft.

12. Lampengehäuse nach einem der vorangehenden Ansprüche 1 bis 4, **dadurch gekennzeichnet, dass** das Verstellglied aus einem auf die Hebelarme (31, 32; 41, 42) einwirkenden, um die Verstellachse (7) drehbaren Rollenlager (6) besteht.

13. Lampengehäuse nach Anspruch 12, **dadurch gekennzeichnet, dass** das Rollenlager (6) mindestens zwei zueinander beabstandete Lagerollen (61 bis 64) aufweist, die an der Peripherie eines um die Verstellachse (7) drehbaren Rollenträgers (65 bis 67) angeordnet und bei geöffneten oder geschlossenen Klemmbacken (3, 4) an den Unter- oder Oberseiten der Hebelarme (31, 32; 41, 42) oder an den Hebelarmen (31, 32; 41, 42) ausgebildeten bzw. mit diesen verbundenen Auflagern (39, 49) abgestützt sind.

14. Lampengehäuse nach Anspruch 13, **dadurch gekennzeichnet, dass** das Rollenlager (6) zwei diametral zueinander an den Enden des um die Verstellachse (7) drehbaren Rollenträgers (65 bzw. 66) angeordnete Lagerrollen (61, 62 bzw. 63, 64) aufweist, die bei geöffneten Klemmbacken (3, 4) an den in Schließrichtung der Klemmbacken (3, 4) vorgespannten Hebelarmen (31, 32; 41, 42) anliegen.

15. Lampengehäuse nach Anspruch 14, **dadurch gekennzeichnet, dass** der Rollenträger aus zwei sich senkrecht kreuzenden Tragarmen (65, 66) unterschiedlicher Länge besteht, deren Kreuzungspunkt mit der Verstellachse (7) verbunden ist, wobei die an den Enden des längeren Tragarms (65) angeordneten Lagerrollen (61, 62) die Hebelarme (31, 32; 41, 42) zum Öffnen der Klemmbacken (3, 4) auseinander drücken und die an den Enden des kürzeren Tragarms (66) angeordneten Lagerrollen (63, 64) bei geschlossenen Klemmbacken (3, 4) an den Hebelarmen (31, 32; 41, 42) anliegen.

16. Lampengehäuse nach Anspruch 13, **dadurch gekennzeichnet, dass** der Rollenträger (67) als gleichschenkliges Dreieck ausgebildet ist und dass die Lagerrollen (61 bis 63) an den Ecken des dreieckförmigen Rollenträgers (67) angeordnet sind.

17. Lampengehäuse nach mindestens einem der vorangehenden Ansprüche, **dadurch gekennzeichnet, dass** das mit der Verstellachse (7) verbundene Betätigungsglied aus einem an der Außenseite des Lampengehäuses oder innerhalb des Lampengehäuses und in einer Vertiefung des Lampengehäuses angeordneten und mit einer Klappe abgedeckten Verstellhebel oder Verstellknauf besteht.

18. Lampengehäuse nach einem der vorangehenden Ansprüche, **dadurch gekennzeichnet, dass** die Verstellachse (7) oder das Betätigungsglied mit einer die Öffnungs- oder Schließstellung der Klemmbacken (3, 4) sichernden Rast- oder Verriegelungseinrichtung verbunden ist.

19. Lampengehäuse nach einem der vorangehenden Ansprüche, **dadurch gekennzeichnet, dass** die Hebelarme (31, 32; 41, 42) an beiden Seiten der Lampenfassung (2) angeordnet und an ihrem vorderen Ende mit einer in Gravitationsrichtung oberen und unteren Klemmbacke (3, 4) verbunden sind und dass zwischen den beiden, auf jeder Seite der Lampenfassung (2) angeordneten Hebelarmen (31, 32; 41, 42) eine Kurven- oder Ellipsoidscheibe (51, 52) vorgesehen ist.

20. Lampengehäuse nach Anspruch 19, **dadurch gekennzeichnet, dass** die Kurven- oder Ellipsoidscheiben (51, 52) mit der durch die Lampenfassung (2) geführten Verstellachse (7) verbunden sind.

21. Lampengehäuse nach mindestens einem der vorangehenden Ansprüche, **dadurch gekennzeichnet, dass** die oberen und unteren Hebelarme (31, 32; 41; 42) an ihrem der oberen und unteren Klemmbacke (3, 4) entgegen gesetzten Ende über einen Quersteg (33, 43) miteinander verbunden sind.

22. Lampengehäuse nach mindestens einem der vorangehenden Ansprüche, **dadurch gekennzeichnet, dass** die oberen und unteren Hebelarme (31, 32; 41, 42) über Zug- und/oder Druckfedern miteinander verspannt sind.

23. Lampengehäuse nach Anspruch 22, **dadurch gekennzeichnet, dass** die oberen und unteren Hebelarme (31, 32; 41, 42) über Zugfedern miteinander verspannt sind, die im Bereich der Klemmbacken (3, 4) zwischen den oberen und unteren Hebelarmen (31, 32; 41, 42) angeordnet sind.

24. Lampengehäuse nach Anspruch 22, **dadurch gekennzeichnet, dass** die obere und untere Klemmbacke (3, 4) und/oder die oberen und unteren Hebelarme (31, 32; 41, 42) über Druckfedern mit dem Lampengehäuse oder dem mit dem Lampengehäuse verbundenen Fassungsträger (1) verbunden sind.

25. Lampengehäuse nach mindestens einem der vorangehenden Ansprüche, **dadurch gekennzeichnet, dass** die oberen und unteren Hebelarme (31, 32; 41, 42) an ihren den oberen und unteren Klemmbacken (3, 4) entgegen gesetzten Enden an quer zur Längserstreckung der oberen und unteren Hebelarme (31, 32; 41, 42) geführten und am Lampengehäuse oder am Fassungsträger (1) abgestützten Lagerstangen gelagert sind.

26. Lampengehäuse nach mindestens einem der vorangehenden Ansprüche, **dadurch gekennzeichnet, dass** das Betätigungsglied mit einer Einrichtung zum Öffnen und Schließen von Steckbuchsen (71, 72; 81, 82) einer Lampenfassung (2) verbunden ist.

27. Lampengehäuse nach mindestens einem der vorangehenden Ansprüche, **dadurch gekennzeichnet, dass** die Klemmbacken (3, 4) vieleckförmig ausgebildet sind und vorzugsweise einen trapezförmigen Ausschnitt aus einer rechteckförmigen Fläche aufweisen.

28. Lampengehäuse nach mindestens einem der vorangehenden Ansprüche, **dadurch gekennzeichnet, dass** die Klemmbacken (3, 4) in Gravitationsrichtung nach oben und unten auseinander spreizbar sind.

29. Lampengehäuse nach mindestens einem der vorangehenden Ansprüche, **dadurch gekennzeichnet, dass** die Klemmbacken (3, 4) axial zueinander beabstandet den Lampensockel aufnehmen und dass die Lampenfassung (2) frei beweglich am Lampengehäuse abgestützt ist.

30. Lampengehäuse nach Anspruch 29, **dadurch gekennzeichnet, dass** die Lampenfassung (2) federelastisch mit dem Fassungsträger (1) verbunden ist.

## Claims

1. A lamp housing, particularly a spotlight housing, which contains an accommodating apparatus for a burner or a lamp with a glass vessel, a lamp base and contact pins for supplying current, and a lampholder with sockets for connection to the contact pins, the accommodating apparatus containing clamping jaws, which can be connected to the lamp base in a force-fitting and/or interlocking manner, engage at least partially around the lamp base, are articulated, via lever arms, on the lamp housing or a lampholder mount, which is fixed to the housing and is connected to the lamp housing, and can be adjusted by means of an adjusting device, which has at least one adjusting element, which is arranged between the lever arms and pushes the lever arms apart from one another for opening the clamping jaws (3, 4) into an opening position, in which the lamp base is released, and brings the lever arms together for closing the clamping jaws into a locking position, in which the lamp base is fixed,
**characterized**
**in that** the adjusting element (5, 6) is capable of rotating about an adjusting spindle (7) and, with parts which are at different distances from the adjusting spindle (7) and are arranged diametrically with respect to one another in relation to the adjusting spindle (7), bears against the lever arms (31, 32; 41, 42).

2. The lamp housing as claimed in claim 1, **characterized in that** the adjusting spindle (7) is connected to the adjusting element (5, 6) and an actuating element for the adjusting device (5, 6, 7) for opening or closing the clamping jaws (3, 4).

3. The lamp housing as claimed in claim 1 or 2, **characterized in that** the adjusting spindle (7) extends at right angles to the longitudinal extent of the lever arms (31, 32; 41, 42).

4. The lamp housing as claimed in one of the preceding claims, **characterized in that** the adjusting device (5, 6, 7) pushes the lever arms (31, 32; 41, 42), which are prestressed into the locking position of the clamping jaws (3, 4), apart from one another counter to the prestress or brings them together in the direction of the prestress.

5. The lamp housing as claimed in one of the preceding claims, **characterized in that** the adjusting element (5) comprises at least one cam disk (51, 52), which acts with its peripheral rim on the lever arms (31, 32; 41, 42).

6. The lamp housing as claimed in claim 5, **characterized in that** the cam disk (51, 52) has at least two axes of different lengths which are preferably at right angles with respect to one another.

7. The lamp housing as claimed in claim 6, **characterized in that** the cam disk comprises an ellipsoidal disk (51, 52), which is preferably mounted centrally between the lever arms (31, 32; 41, 42), and whose circumferential, peripheral rim is supported on bearings (34, 35; 44, 45), which are connected to or formed on the lever arms (31, 32; 41, 42).

8. The lamp housing as claimed in claim 7, **characterized in that** the bearings comprise bronze bearings (34, 35; 44, 45) in the form of circular disks.

9. The lamp housing as claimed in claim 8, **characterized in that** the bronze bearings (34, 35; 44, 45) in the form of circular disks are fastened to the lever arms (31, 32; 41, 42) in such a way that they can rotate.

10. The lamp housing as claimed in one of the preceding claims 5 to 9, **characterized in that** the adjusting spindle (7) runs through the center of the cam disk or ellipsoidal disk (51, 52).

11. The lamp housing as claimed in one of the preceding claims 5 to 9, **characterized in that** the adjusting spindle (7) runs eccentrically through the cam disk or ellipsoidal disk (51, 52).

12. The lamp housing as claimed in one of the preceding claims 1 to 4, **characterized in that** the adjusting element comprises a roller bearing (6), which acts on the lever arms (31, 32; 41, 42) and can rotate about the adjusting spindle (7).

13. The lamp housing as claimed in claim 12, **characterized in that** the roller bearing (6) has at least two bearing rollers (61 to 64), which are spaced apart from one another, are arranged at the periphery of a roller mount (65 to 67), which is capable of rotating about the adjusting spindle (7), and are supported, when the clamping jaws (3, 4) are open or closed, on the lower or upper sides of the lever arms (31, 32; 41, 42) or on supports (39, 49), which are formed on or connected to the lever arms (31, 32; 41, 42).

14. The lamp housing as claimed in claim 13, **characterized in that** the roller bearing (6) has two bearing rollers (61, 62 and 63, 64), which are arranged diametrically with respect to one another at the ends of the roller mount (65 and 66), which is capable of rotating about the adjusting spindle (7), and, when the clamping jaws (3, 4) are open, bear against the lever arms (31, 32; 41, 42), which are prestressed in the closing direction of the clamping jaws (3, 4).

15. The lamp housing as claimed in claim 14, **characterized in that** the roller mount comprises two supporting arms (65, 66), which intersect one another at right angles and are of different lengths and whose point of intersection is connected to the adjusting spindle (7), the bearing rollers (61, 62), which are arranged at the ends of the longer supporting arm (65), pushing the lever arms (31, 32; 41, 42) apart from one another for opening the clamping jaws (3, 4), and the bearing rollers- (63, 64), which are arranged at the ends of the shorter supporting arm (66), bearing against the lever arms (31, 32; 41, 42) when the clamping jaws (3, 4) are closed.

16. The lamp housing as claimed in claim 13, **characterized in that** the roller mount (67) is in the form of an equilateral triangle, and **in that** the bearing rollers (61 to 63) are arranged at the corners of the triangular roller mount (67).

17. The lamp housing as claimed in at least one of the preceding claims, **characterized in that** the actuating element, which is connected to the adjusting spindle (7), comprises an adjusting lever or adjusting knob, which is arranged on the outside of the lamp housing or within the lamp housing and in a depression of the lamp housing and is covered by a flap.

18. The lamp housing as claimed in one of the preceding claims, **characterized in that** the adjusting spindle (7) or the actuating element is connected to a latching or locking device, which secures the opening or closing position of the clamping jaws (3, 4).

19. The lamp housing as claimed in one of the preceding claims, **characterized in that** the lever arms (31, 32; 41, 42) are arranged on both sides of the lampholder (2) and, at their front end, are connected to an upper and lower (in the direction of gravitation) clamping jaw (3, 4), and **in that** a cam disk or ellipsoidal disk (51, 52) is provided between the two lever arms (31, 32; 41, 42), which are arranged on each side of the lampholder (2).

20. The lamp housing as claimed in claim 19, **characterized in that** the cam disks or ellipsoidal disks (51, 52) are connected to the adjusting spindle (7), which is guided through the lampholder (2).

21. The lamp housing as claimed in at least one of the preceding claims, **characterized in that** the upper and lower lever arms (31, 32; 41, 42) are connected to one another at their end opposite the upper and lower clamping jaw (3, 4) via a transverse web (33, 43).

22. The lamp housing as claimed in at least one of the preceding claims, **characterized in that** the upper and lower lever arms (31, 32; 41, 42) are braced with one another via tension springs and/or compression springs.

23. The lamp housing as claimed in claim 22, **characterized in that** the upper and lower lever arms (31, 32; 41, 42) are braced with one another via tension springs, which are arranged in the region of the clamping jaws (3, 4) between the upper and lower lever arms (31, 32; 41, 42).

24. The lamp housing as claimed in claim 22, **characterized in that** the upper and lower clamping jaw (3, 4) and/or the upper and lower lever arms (31, 32; 41, 42) are connected to the lamp housing or the lampholder mount (1), which is connected to the lamp housing, via compression springs.

25. The lamp housing as claimed in at least one of the preceding claims, **characterized in that** the upper and lower lever arms (31, 32; 41, 42) are mounted at their ends opposite the upper and lower clamping jaws (3, 4) on bearing rods, which are guided transversely with respect to the longitudinal extent of the upper and lower lever arms (31, 32; 41, 42) and are supported on the lamp housing or on the lampholder mount (1).

26. The lamp housing as claimed in at least one of the preceding claims, **characterized in that** the actuating element is connected to a device for opening and closing sockets (71, 72; 81, 82) of a lampholder (2).

27. The lamp housing as claimed in at least one of the preceding claims, **characterized in that** the clamping jaws (3, 4) are designed to be polygonal and preferably have a trapezoidal cutout from a rectangular surface.

28. The lamp housing as claimed in at least one of the preceding claims, **characterized in that** the clamping jaws (3, 4) can be spread apart from one another in the direction of gravitation upwards and downwards.

29. The lamp housing as claimed in at least one of the preceding claims, **characterized in that** the clamping jaws (3, 4), axially spaced apart from one another, accommodate the lamp base, and **in that** the lampholder (2) is supported on the lamp housing in such a way that it is freely moveable.

30. The lamp housing as claimed in claim 29, **characterized in that** the lampholder (2) is connected to the lampholder mount (1) in spring-elastic fashion.

## Revendications

1. Boîtier de lampe, en particulier boîtier de phare, qui comprend un dispositif de réception pour un foyer ou une lampe avec un récipient en verre, un socle de lampe et des tiges de contact pour l'amenée de courant, et une douille de lampe avec des éléments femelles pour la liaison avec les tiges de contact, le dispositif de réception comportant des mâchoires de serrage (3, 4) susceptibles d'être reliées par coopération de forces et/ou par coopération de formes avec le socle de lampe, qui entourent au moins partiellement le socle de lampe, qui sont articulées via des bras de levier sur le boîtier de lampe ou sur un porte-douille solidaire du boîtier et relié au boîtier de lampe, et qui peuvent être réglées au moyen d'un dispositif de réglage, lequel pousse, avec au moins un organe de réglage agencé entre les bras de levier, les bras de levier en écartement pour ouvrir les mâchoires de serrage jusque dans une position ouverte dans laquelle le socle de lampe est libéré, et ramène les bras de levier ensemble pour fermer les mâchoires de serrage jusque dans une position de verrouillage dans laquelle le socle de lampe est fermé,
**caractérisé en ce que**
l'organe de réglage (5, 6) est capable de tourner autour d'un axe de réglage (7) et s'applique contre les bras de levier (31, 32 ; 41, 42) avec des parties agencées à des distances différentes depuis l'axe de réglage (7) et diamétralement opposées par référence à l'axe de réglage (7).

2. Boîtier de lampe selon la revendication 1, **caractérisé en ce que** l'axe de réglage (7) est relié à l'organe de réglage (5, 6) et à un organe d'actionnement pour le dispositif de réglage (5, 6, 7) pour ouvrir ou fermer les mâchoires de serrage (3, 4).

3. Boîtier de lampe selon la revendication 1 ou 2, **caractérisé en ce que** l'axe de réglage (7) s'étend perpendiculairement à l'extension longitudinale des bras de levier (31, 32 ; 41, 42).

4. Boîtier de lampe selon l'une des revendications précédentes, **caractérisé en ce que** le dispositif de réglage (5, 6, 7) pousse les bras de levier (31, 32 ; 41, 42), qui sont précontraints dans la position de verrouillage des mâchoires de serrage (3, 4), en écartement à l'encontre de la précontrainte ou les ramène ensemble en direction de la précontrainte.

5. Boîtier de lampe selon l'une des revendications précédentes, **caractérisé en ce que** l'organe de réglage (5) est constitué par au moins un disque à came (51, 52) qui agit sur les bras de levier (31, 32 ; 41, 42) par sa bordure périphérique.

6. Boîtier de lampe selon la revendication 5, **caractérisé en ce que** le disque à came (51, 52) comprend au moins deux axes de longueurs différentes, de préférence perpendiculaires l'un à l'autre.

7. Boîtier de lampe selon la revendication 6, **caractérisé en ce que** le disque à came est constitué par au moins un disque en ellipsoïde (51, 52) monté de préférence au milieu entre les bras de levier (31, 32 ; 41, 42), dont la bordure périphérique circonférentielle est soutenue sur des paliers (34, 35 ; 44, 45) reliés aux bras de levier (31, 32 ; 41, 42) ou réalisés sur ceux-ci.

8. Boîtier de lampe selon la revendication 7, **caractérisé en ce que** les paliers sont des paliers en bronze (34, 35 ; 44, 45) en forme de disques circulaires.

9. Boîtier de lampe selon la revendication 8, **caractérisé en ce que** les paliers en bronze (34, 35 ; 44, 45) en forme de disques circulaires sont fixés avec possibilité de rotation sur les bras de levier (31, 32 ; 41, 42).

10. Boîtier de lampe selon l'une des revendications 5 à 9, **caractérisé en ce que** l'axe de réglage (7) passe par le milieu du disque à came ou du disque en ellipsoïde (51, 52).

11. Boîtier de lampe selon l'une des revendications 5 à 9, **caractérisé en ce que** l'axe de réglage (7) s'étend de façon excentrique à travers le disque à came ou le disque en ellipsoïde (51, 52).

12. Boîtier de lampe selon l'une des revendications 1 à 4, **caractérisé en ce que** l'organe de réglage est formé par un palier à roulements (6) agissant sur les bras de levier (31, 32 ; 41, 42) et capable de tourner autour de l'axe de réglage (7).

13. Boîtier de lampe selon la revendication 12, **caractérisé en ce que** le palier à roulements (6) comprend au moins deux roulements de paliers (61 à 64) écartés l'un de l'autre, qui sont agencés à la périphérie d'un porte-rouleaux (65 à 67) en rotation autour de l'axe de réglage (7) et qui sont supportés, lorsque les mâchoires de serrage (3, 4) sont ouvertes ou fermées, sur les faces supérieure ou inférieure des bras de levier (31, 32 ; 41, 42) ou sur des supports (39, 49) réalisés sur les bras de levier (31, 32 ; 41, 42) ou reliés à ceux-ci.

14. Boîtier de lampe selon la revendication 13, **caractérisé en ce que** le palier à roulements (6) comprend deux roulements de paliers (61, 62, respectivement 63, 64), agencés diamétralement l'un par rapport à l'autre aux extrémités du porte-rouleaux (65, respectivement 66) capable de tourner autour de l'axe de réglage (7), lesquels sont appliqués, lorsque les mâchoires de serrage (3, 4) sont ouvertes, sur les bras de levier (31, 32 ; 41, 42) en direction de fermeture des mâchoires de serrage (3, 4).

15. Boîtier de lampe selon la revendication 14, **caractérisé en ce que** le porte-rouleau est composé de deux bras porteurs (65, 66) de longueurs différentes qui se croisent perpendiculairement et dont le point de croisement est relié à l'axe de réglage (7), et dans lequel les roulements de paliers (61, 62) agencés aux extrémités du bras porteur (65) plus long poussent les bras de levier (31, 32 ; 41, 42) en écartement pour ouvrir les mâchoires de serrage (3, 4), et les roulements de paliers (63, 64) agencés aux extrémités du bras porteur (66) plus court sont appliqués contre les bras de levier (31, 32 ; 41, 42) quand les mâchoires de serrage (3, 4) sont fermées.

16. Boîtier de lampe selon la revendication 13, **caractérisé en ce que** le porte-rouleaux (67) est réalisé sous forme de triangle isocèle, et **en ce que** les roulements de paliers (61 à 63) sont agencés aux coins du porte-rouleaux (67) de forme triangulaire.

17. Boîtier de lampe selon l'une au moins des revendications précédentes, **caractérisé en ce que** l'organe d'actionnement relié à l'axe de réglage (7) est constitué par un levier de réglage ou un bouton de réglage agencé sur la face extérieure du boîtier de lampe ou à l'intérieur du boîtier de lampe et dans un renfoncement du boîtier de lampe, et recouvert d'un volet.

18. Boîtier de lampe selon l'une des revendications précédentes, **caractérisé en ce que** l'axe de réglage (7) ou l'organe d'actionnement est relié à un dispositif d'enclenchement ou de verrouillage qui bloque les mâchoires de serrage (3, 4) dans la position ouverte ou dans la position fermée.

19. Boîtier de lampe selon l'une des revendications précédentes, **caractérisé en ce que** les bras de levier (31, 32 ; 41, 42) sont agencés sur les deux côtés de la douille de lampe (2) et sont reliés à leur extrémité antérieure à une mâchoire de serrage supérieure et une mâchoire de serrage inférieure (3, 4), considérées dans la direction de la gravité, et **en ce qu'**il est prévu un disque à came ou un disque en ellipsoïde (51, 52) entre les deux bras de levier (31, 32 ; 41, 42) agencés sur chaque côté de la douille de lampe (2).

20. Boîtier de lampe selon la revendication 19, **caractérisé en ce que** les disques à came ou les disques en ellipsoïde (51, 52) sont reliés à l'axe de réglage (7) guidé par la douille de lampe (2).

21. Boîtier de lampe selon l'une au moins des revendications précédentes, **caractérisé en ce que** les bras de levier supérieur et inférieur (31, 32 ; 41, 42) sont reliés l'un à l'autre par une barrette transversale (33, 43) à leur extrémité opposée à la mâchoire de serrage supérieure et à la mâchoire de serrage inférieure (3, 4).

22. Boîtier de lampe selon l'une au moins des revendications précédentes, **caractérisé en ce que** les bras de levier supérieur et inférieur (31, 32 ; 41, 42) sont reliés l'un à l'autre sous précontrainte par des ressorts de traction et/ou de compression.

23. Boîtier de lampe selon la revendication 22, **caractérisé en ce que** les bras de levier supérieur et inférieur (31, 32 ; 41, 42) sont reliés l'un à l'autre sous précontrainte part des ressorts de traction qui sont agencés dans la région des mâchoires de serrage (3, 4) entre les bras de levier supérieur et inférieur (31, 32 ; 41, 42).

24. Boîtier de lampe selon la revendication 22, **caractérisé en ce que** les mâchoires de serrage (3, 4) supérieure et inférieure et/ou les bras de levier (31, 32 ; 41, 42) supérieur et inférieur sont relié(e)s via des ressorts de compression au boîtier de lampe ou au porte-douille (1) relié au boîtier de lampe.

25. Boîtier de lampe selon l'une au moins des revendications précédentes, **caractérisé en ce que** les bras de levier supérieur et inférieur (31, 32 ; 41, 42) sont montés, au niveau de leurs extrémités opposées aux mâchoires de serrage supérieure et inférieure (3, 4), sur des supports de paliers guidés transversalement à l'extension longitudinale des bras de levier supérieur et inférieur (31, 32 ; 41, 42) et soutenus sur le boîtier de lampe ou sur le porte-douille (1).

26. Boîtier de lampe selon l'une au moins des revendications précédentes, **caractérisé en ce que** l'organe d'actionnement est relié à un système pour l'ouverture et la fermeture des éléments femelles (71, 72 ; 81, 82) d'une douille de lampe (2).

27. Boîtier de lampe selon l'une au moins des revendications précédentes, **caractérisé en ce que** les mâchoires de serrage (3, 4) sont réalisées sous forme polygonale et comportent de préférence une entaille de forme trapézoïdale ménagée dans une surface de forme rectangulaire.

28. Boîtier de lampe selon l'une au moins des revendications précédentes, **caractérisé en ce que** les mâchoires de serrage (3, 4) sont susceptibles d'être écartées l'une de l'autre vers le haut et vers le bas conformément à la direction de la gravité.

29. Boîtier de lampe selon l'une au moins des revendications précédentes, **caractérisé en ce que** les mâchoires de serrage (3, 4) sont écartées axialement l'une de l'autre et reçoivent le socle de lampe, et **en ce que** la douille de lampe (2) est soutenue librement mobile sur le boîtier de lampe.

30. Boîtier de lampe selon la revendication 29, **caractérisé en ce que** la douille de lampe (2) est reliée au porte-douille (1) avec effet élastique.
